# EUROPÄISCHE PATENTSCHRIFT

(11) **EP 1 284 388 B1**
(45) Veröffentlichungstag und Bekanntmachung des Hinweises auf die Patenterteilung: **07.03.2007**
(21) Anmeldenummer: 02016046.1
(22) Anmeldetag: 19.07.2002
(51) Int. Cl.: F21V 19/00, F21W 101/00

(54) **Beleuchtungseinrichtung für Fahrzeuge**
Vehicle lighting device
Dispositif d'éclairage pour véhicules

(30) Priorität: 16.08.2001 DE 10140273
(43) Veröffentlichungstag der Anmeldung: 19.02.2003
(73) Patentinhaber: Hella KGaA Hueck & Co., 59552 Lippstadt (DE)
(72) Erfinder: Ludwig, Carsten, 33803 Steinhagen (DE); Niedenzu, Thomas, 59302 Oelde (DE); Koch, Olaf, 44319 Dortmund (DE); Vrielmann, Alwin, 59590 Geseke (DE); Büchner, Arnd-Claus, 59555 Lippstadt (DE); Deuter, Markus, 91522 Ansbach (DE)

(56) Entgegenhaltungen:
- DE-A1- 3 715 532
- DE-A1- 4 418 399

## Beschreibung

Die Erfindung betrifft eine Beleuchtungseinrichtung für Fahrzeuge, mit einem Gehäuse, mit einer ein Lichtelement tragenden Fassung, die an dem Randbereich einer Öffnung des Gehäuses lösbar befestigt ist und zweite elektrische Kontaktelemente trägt, an denen ersten elektrische Kontaktelementen anliegen, und mit einem Haltering, der die ersten Kontaktelemente trägt, im Inneren des Gehäuses die Öffnung umgibt und mit radial federnden Rastelementen in Verrastungsmarken des Randbereichs der Öffnung des Gehäuses eingreift.

Eine Beleuchtungseinrichtung für Fahrzeuge ist aus der DE - A- 44 18 399 bekannt. Als Lichtelement dient eine Glühlampe, die mit einem Sockel in eine Fassung eingesetzt ist. Die Fassung ist zusammen mit dem Lichtelement von der Außenseite eines Gehäuses her in eine Öffnung des Gehäuses bajonettartig eingesetzt und hintergreift mit radial abstehenden Ansätzen den Randbereich der Öffnung, wobei die Fassung auf der Außenseite des Gehäuses mit einem federnden Dichtelement an dem Randbereich der Öffnung anliegt und die Ansätze gegen den innern Randbereich der Öffnung drückt. An der Fassung sind federnde erste Kontaktelemente angebracht, die federnd an zweiten Kontaktelementen anliegen. Die zweiten Kontaktelemente sind an elektrische Kabel eines Kabelbaums angebracht, im Inneren des Gehäuse angeordnet und jeweils in eine Halteeinrichtung des Gehäuse eingesetzt. Dadurch ist die Montage umständlich und zeitaufwendig und es kann vorkommen, dass die zweiten Kontaktelemente nicht sicher am Gehäuse festgesetzt sind und sich vom Gehäuse lösen können bzw. die zweiten Kontaktelemente eine ungenaue Lage einnehmen und keine sichere Kontaktierung zu den ersten Kontaktelementen der Fassung hin besteht. Weiterhin ist aus der Praxis eine Beleuchtungseinrichtung für Fahrzeuge bekannt, bei der die zweiten Kontaktelemente an einen Haltering angebracht sind, der die Öffnung des Gehäuses umgibt und von der Innenseite des Gehäuses her mit mit dem Randbereich der Öffnung verrastet ist.

Dabei greifen federnde Rastelemente des Halterings in Verrastungmarken des Randbereichs der Öffnung ein. In der Massenfertigung kann es vorkommen, dass nicht sämtliche Rastelemente in die Verrastungsmarken eingreifen und somit der Haltering durch die im Fahrbetrieb auftretenden Vibrationen sich selbsttätig vom Gehäuse lösen kann bzw. eine Kontaktierung zwischen den Kontaktelementen nicht sicher ist. Die an die Fassung angebrachten federnden Kontaktelemente sind radial federnd ausgeführt und können sich bei der Montage der Fassung verbiegen.

Aufgabe der Erfindung ist es, die im Oberbegriff des Anspruchs 1 beschriebene Beleuchtungseinrichtung für Fahrzeuge derart zu verbessern, dass ohne zusätzliche Kontrolleinrichtung gewährleistet ist, dass die ersten Kontaktelemente ihre Solllage zur Fassung einnehmen. Diese Aufgabe wird nach der Erfindung dadurch gelöst, dass der Abstand der Rastelemente des Halterings zu der Fassung kleiner ist als der radiale Federweg der Rastelemente beim selbsttägtigen Verrasten mit der Verrastungsmarken. Die ersten Kontaktelemente weisen eine genaue Lage zu den zweiten Kontaktelementen der Fassung auf, da die Lampenfassung ein die Rastelemente in ihrer Verriegelungsstellung sicherndes Teil und der Haltering mit sehr engen Toleranzen herstellbar ist. Wenn nicht alle bzw. nur eines der Rastelemente nach der Montage des Halterings nicht mit dem Randbereich der Öffnung des Gehäuses verrastet ist, kann die Fassung nicht an dem Gehäuse festgesetzt werden, weil dann das nicht verrastete Rastelement soweit in die Öffung in dem Gehäuse hineinsteht, dass die Fassung nicht weit genug in die Öffnung einsteckbar ist bzw. nicht in ihre Verriegelungslage bringbar ist. Dabei kann der Haltering durch die Fassung vollständig aus dem Gehäuse heraus gedrückt werden. Die Montage der Beleuchtungseinrichtung ist einfach und schnell durchführbar,da der bereits mit den ersten Kontaktelementen bestückte Haltering nur noch mit dem Gehäuse zu verrasten ist.

Der Haltering ist in seiner Montagerichtung klapperfrei an dem Gehäuse festgesetzt, wenn an den Haltering oder den Randbereich des Gehäuses federnde Elemente angeformt sind, die an einer Anlagefläche des Gehäuses bzw. des Halterings federnd anliegen und die Rastelemente des Halterings gegen axiale Flächen der Verrastungsmarken drücken. Dadurch kann im Fahrbetrtieb über den Haltering keine Bewegung auf das zweite Kontaktelement übertragen werden, durch welches dann die Kontaktstelle zwischen den beiden Kontaktelementen in Folge von Reibung so stark korrodieren kann, dass keine sichere elektrische Kontaktierung mehr gegeben ist.

Für die federnden Elemente sind keine separaten Bauteile notwendig, wenn die federnden Elemente des Halterings von Zungen gebildet sind, deren Wurzel an den Grund einer Aussparung des Halterings angeformt sind und mit ihrem freien Ende aus der Aussparung herrausragen. Der Federweg der federnden Elemente ist in Montagerichtung des Halterings besonders groß, wenn die federnden Elemente über den größten Teil ihrer Länge seitlich aus der Aussparung hervorstehen und in einem spitzen Winkel zur Montagerichtung des Halterings verlaufen.

Bei einer besonders vorteilhaften Weiterbildung der Erfindung verläuft die Fassung mit einem zum Inneren des Gehäuses hin sich konisch verjüngenden Mantelflächenabschnitt zu den Rastelementen benachbart, wobei die Rastelemente in einem äuqidistanten Abstand zu dem konischen Mantelflächenabschnitt der Fassung verlaufen. Sind nach einer Montage des Halterings nicht alle Rastelemente mit dem Gehäuse verrastet, drückt bei einer Montage der Fassung diese mit ihrem konischen Mantelflächenabschnitt gegen die Rastelemente und die noch nicht mit dem Randbereich der Öffnung des Gehäuses verrasteten federnden Rastelemente des Halterings verrasten zwangsweise.

Weiterhin ist es vorteilhaft, wenn die zweiten Kontaktelemente radial elastisch nachgiebig sind, von der Rückseite der Beleuchtungseinrichtung her gesehen durch den Randbereich der Öffnung abgedeckt sind und im Inneren des Halterings angeordnet sind. Dadurch sind die elastischen zweiten Kontaktelemente vor, während und nach der Montage des Halterings geschützt vor einer Beschädigung angeordnet. Beim Einführen der Fassung der Lampe in die Öffnung ist keine Beschädungsmöglichkeit der Kontaktfedern gegeben. In diesem Zusammenhang ist es weiterhin vorteilhaft, wenn die ersten Kontaktelemente starr mit der Fassung verbunden sind.

Der Haltering ist leichtgängig mit dem Gehäuse verrastbar und die Rastelemente sind quer zur Montagerichtung des Halterings sicher arretiert, wenn die elastischen Rastelemente in Montagerichtung des Halterings weisende Arme sind, die mit Rastnasen in die Verrastungsmarken eingreifen, die in einer Vertiefung des Randbereichs der Öffnung des Gehäuses angeordnet sind.

Ein Ausführungsbeispiel nach der Erfindung ist in der Zeichnung dargestellt, und zwar zeigen:
Figur 1 in einer perspektivischen Teilansicht eine Halteeinrichtung für eine Fassung einer Lichtquelle einer Beleuchtungseinrichtung,
Figur 2 in einer perspektivischen Ansicht einen Haltering der Halteeinrichtung in Figur 1,
Figur 3 in einer perspektivischen Ansicht eine für eine Lichtquelle diende Fassung, die in der Halteeinrichtung lösbar festsetzbar ist und
Figur 4 in einem Mittelschnitt einen Teil der Halteeinrichtung in Figur 1, die in die Halteinrichtung eingesetzte Fassung in Figur 3 und eine als Lichtquelle diende Lampe.

Ein als Beleuchtungseinrichtung für Fahrzeuge dienender Scheinwerfer, weist ein aus Kunststoff bestehendes topfförmiges Gehäuse 1 auf, dessen vordere Seite von einer nicht dargestellten lichtdurchlässigen Abschlussscheibe abgedeckt ist. Im Inneren des topfförmigen Gehäuses 1 ist ein nicht dargestelltes Lichtmodul für ein Abblendlichtlicht und eine Blinkleuchte angeordnet. Die Blinkleuchte weist eine Halteeinrichtung 12 für ein Lichtelement 2, welches eine Glühlampe ist, auf. Das Lichtelement 2 ist mit einem Sockel 17 in eine aus Kunststoff bestehende Fassung 3 eingesetzt. Die Fassung 3 ist zusammen mit dem Lichtelement 2 von der Rückseite des Gehäuses 1 her in eine Öffnung 5 des Gehäuses 1 eingesetzt. Dabei liegt die Fassung 3 mit einem Dichtungsring 18 an einem äußeren Randbereich 4 der Öffnung 5 an und hintergreift den Randbereich 4 mit radial abstehenden Ansätzen 19. Die Fassung 3 ist mittels eines Drehverschlusses an dem Randbereich 4 der Öffnung 5 festgesetzt. Das Lichtelement 2 ragt mit einem Glaskolben 20 in das Innere des Gehäuses 1. An die Fassung 3 sind elektrische zweite Kontaktelemente 8 angebracht, die weitestgehend starr ausgeführt sind, in Einsetzrichtung der Fassung 3 den radial abstehenden Ansätzen 19 vorgelagert sind und geschützt hinter radial abstehenden Vorsprüngen 24 der Fassung 3 angeordnet sind. Dadurch können die zweiten Kontaktelemente 8 beim Montieren der Fassung 3 nicht beschädigt werden können.

Im Inneren eines aus Kunststoff bestehenden Halterings 9 sind geschützt vor Beschädigungen federnde erste Kontaktelemente 7 angeordnet, die unter Vorspannung an den zweiten Kontaktelementen 8 der Fassung 3 anliegen. Die ersten Kontaktelemente 7 sind in Aufnahmen 22 des Halterings 9 fest gehalten. Die mit den Kontaktelementen 7 und 8 verbundenen elektrischen Leitungen 21 sind zusätzlich in einem Aufnahmevorsprung 23 des Halterings 9 gehaltert. Dadurch können sich im Fahrbetrieb keine Vibrationen der elektrischen Leitungen 21 auf die zweiten Kontaktelemente 8 übertragen. Bei der Montage des Halterings 9 sind die ersten Kontaktelementen 7 bereits an dem Haltering 9 befestigt, der dann ein Teil einer Leitungsgruppe ist, welche in der Endmontage des Scheinwerfers einfach und schnell an dem Gehäuse 1 festsetzbar ist. Der Haltering 9 ist mittels Rastelementen 10 an Verrastungsmarken 11 des Randbereichs 4 der Öffnung 5 des Gehäuses 1 selbsttätig festsetzbar. Als Rastelemente 10 dienen drei in Montagerichtung des Halterings 9 weisende federnde Arme, die am freien Ende eine Rastnase 6 aufweisen. Die Rastelemente 10 bzw. die Verrastungsmarken 11 sind in einer Vertiefung des Randbereichs 4 der Öffnung 5 angeordnet. Die Fassung 3 grenzt in einem Abstand mit einem in Einsetzrichtung sich verjüngenden konischen Mantelflächenabschnitt 16 an die federnden Rastelemente 10 an. Die federnden Rastelemente 10 verlaufen in einem äuqidistanten Abstand zu dem konischen Mantelflächenabschnitt 16. Der Abstand zwischen den Rastelementen 10 und dem konischen Mantelflächenabschnitt 16 ist kleiner als der radiale Federweg der Rastelemente 10 beim selbsttägtigen Verrasten mit den Verrastungsmarken 11. Die Fassung 3 kann mit ihrem konischen Mantelflächenabschnitt 16 unmittelbar an einem oder mehreren Rastelementen 10 anliegen. Der Haltering 9 liegt mit angeformten federnden Elementen 13 an der Innenseite des Randbereichs 4 der Öffnung 5 des Gehäuses 5 unter Vorspannung an. Als federnde Elemente 13 dienen Zungen, die mit ihrer Wurzel an dem Grund einer Aussparung 15 angeformt sind und seitlich nach außen aus der Aussparung 15 hervorstehen.

Bezugszeichenliste:
- 1: . Gehäuse
- 2.: Lichtelement
- 3.: Fassung
- 4.: Randbereich
- 5.: Öffnung
- 6.: Rastnasen
- 7.: Erstes Kontaktelement
- 8.: Zweites Kontaktelement
- 9.: Haltering
- 10.: Rastelemente
- 11.: Verrastungsmarken
- 12.: Halteeinrichtung
- 13.: Federnde Elemente
- 14.: Stirnfläche
- 15.: Aussparung
- 16.: Mantelflächenabschnitt
- 17.: Sockel
- 18.: Dichtungsring
- 19.: Ansatz
- 20.: Glaskolben
- 21.: Leitung
- 22.: Aufnahme
- 23.: Aufnahmevorsprung
- 24.: Vorsprung

## Patentansprüche

1. Beleuchtungseinrichtung für Fahrzeuge, mit einem Gehäuse (1), mit einer ein Lichtelement (2) tragenden Fassung (3), die an dem Randbereich (4) einer Öffnung (5) des Gehäuses (1) lösbar befestigt ist und zweite elektrische Kontaktelemente (8) trägt, an denen ersten elektrische Kontaktelementen (7) anliegen, und mit einem Haltering (9), der die ersten Kontaktelemente (7) trägt, im Inneren des Gehäuses (1) die Öffnung (5) umgibt und mit radial federnden Rastelementen (10) in Verrastungsmarken (11) des Randbereichs (4) der Öffnung (5) des Gehäuses (1) eingreift,
**dadurch gekennzeichnet, dass** der Abstand der Rastelemente-(10) des Halterings (9) zu der Fassung (3) kleiner ist als der radiale Federweg der Rastelemente (10) beim selbsttägtigen Verrasten mit den Verrastungsmarken (11).

2. Beleuchtungseinrichtung nach Anspruch 1, **dadurch gekennzeichnet, dass** an den Haltering (9) oder den Randbereich des Gehäuses federnde Elemente (13) angeformt sind, die an einer Anlagefläche des Gehäuses (1) bzw. des Halterings federnd anliegen und die Rastelemente (10) des Halterings (9) gegen axiale Flächen der Verrastungsmarken (11) drükken.

3. Beleuchtungseinrichtung nach Anspruch 1 oder 2, **dadurch gekennzeichnet, dass** der Haltering (9) mit einer zwischen den federnden Elementen (13) verlaufenden Stirnfläche (14) an die Innenseite des Gehäuses (1) angrenzt.

4. Beleuchtungseinrichtung nach einem der Ansprüche 2 oder 3, **dadurch gekennzeichnet, dass** die federnden Elemente (13) des Halterings (9) von Zungen gebildet sind, deren Wurzel an den Grund einer Aussparung (15) des Halterings (9) angeformt sind und mit ihrem freien Ende aus der Aussparung (15) herrausragen.

5. Beleuchtungseinrichtung nach Anspruch 4, **dadurch gekennzeichnet, dass** die federnden Elemente (13) über den größten Teil ihrer Länge seitlich aus der Aussparung (15) hervorstehen.

6. Beleuchtungseinrichtung nach der Ansprüche 1 bis 5, **dadurch gekennzeichnet, dass** die Fassung (3) mit einem zum Inneren des Gehäuses (1) hin sich konisch verjüngenden Mantelflächenabschnitt (16)zu den Rastelementen (10) benachbart verläuft.

7. Beleuchtungseinrichtung nach Anspruch 6, **dadurch gekennzeichnet, dass** die Rastelemente (10) in einem äuqidistanten Abstand zu dem konischen Mantelflächenabschnitt (16) der Fassung (3) verlaufen.

8. Beleuchtungseinrichtung nach einem der Ansprüche 1 bis 7, **dadurch gekennzeichnet, dass** die zweiten Kontaktelemente (8) radial elastisch nachgiebig sind und von der Rückseite der Beleuchtungseinrichtung her gesehen durch den Randbereich (4) der Öffnung (5) abgedeckt sind.

9. Beleuchtungseinrichtung nach einem der Ansprüche 1 bis 8, **dadurch gekennzeichnet, dass** die zweiten Kontaktelemente (8) im Inneren des Halterings (9) angeordnet sind.

10. Beleuchtungseinrichtung nach einem der Ansprüche 1 bis 8, **dadurch gekennzeichnet, dass** die ersten Kontaktelemente (7) starr mit der Fassung (3) verbunden sind.

11. Beleuchtungseinrichtung nach einem der Ansprüche 1 bis 10, **dadurch gekennzeichnet, dass** die elastischen Rastelemente (10) in Montagerichtung des Halterings (9) weisende Arme sind, die mit Rastnasen (6) in die Verrastungsmarken (11) eingreifen, die in einer Vertiefung des Randbereichs (4) der Öffnung (5) des Gehäuses (1) angeordnet sind.

## Claims

1. . Lighting equipment for vehicles made up of a housing (1), a socket (3) a light element holder (2), where the socket is attached to the edge (4) of an opening (5) in the housing (1) so that the socket can be removed and carries a second set of electrical interlocks (8) contacted by a first set of electrical interlocks (7), and further made up of a retaining ring (9) that the first set of interlocks (7) is attached to and that frames the opening (5) inside the housing (1), featuring locating elements (10) that are elastic in radial direction and that rest in locking notches (11) along the edge (4) of the opening (5) in the housing (1), wherein the distance between the locating elements (10) on the retaining ring (9) and the socket (3) is smaller than the radial spring travel of the locating elements (10) as they automatically snap on to the locking notches (11).

2. . Lighting equipment as in claim 1, wherein buffer elements (13) are molded to the retaining ring (9) or the edge of the housing, where the buffer elements (13) make elastic contact with an abutment area of the housing (1) or the retaining ring and press the locating elements (10) of the retaining ring (9) against axial surfaces of the locking notches (11).

3. . Lighting equipment as in claims 1 or 2, wherein a face (14) of the retaining ring (9) rests between the buffer elements (13) and borders on the inner surface of the housing (1).

4. . Lighting equipment as in claims 2 or 3, wherein the buffer elements (13) on the retaining ring (9) are made in the shape of studs whose root is molded to the bottom of a recess (15) in the retaining ring (9) and whose free end sticks out from the recess (15).

5. . Lighting equipment as in claim 4, wherein most of the length of the buffer elements (13) extends beyond the end of the recess (15).

6. . Lighting equipment as in claims 1 to 5, wherein the socket (3) runs parallel with the locating elements (10) and a section of a lateral surface (16) that tapers towards the inside of the housing (1).

7. . Lighting equipment as in claim 6, wherein the locating elements (10) keep an equal distant to the tapering section of the lateral surface (16) all the way along to the socket (3).

8. . Lighting equipment as in one of claims 1 to 7, wherein the second set of interlocks (8) are elastic in the radial direction and covered by the edge (4) of the opening (5) as seen from the rear of the lighting equipment.

9. . Lighting equipment as in one of claims 1 to 8, wherein the second set of interlocks (8) is located inside the retaining ring (9).

10. . Lighting equipment as in one of claims 1 to 8, wherein the first set of interlocks (7) is rigidly connected to the socket (3).

11. . Lighting equipment as in one of claims 1 to 10, wherein the elastic locating elements (10) are made like arms pointing in the mounting direction of the retaining ring (9), where the locating elements have locking cams (6) that rest in the locking notches (11) located in a recess in the edge (4) of the opening (5) in the housing (1).

## Revendications

1. Dispositif d'éclairage pour véhicules, avec un boîtier (1), avec une douille (3) supportant un élément d'éclairage (2), laquelle douille est fixée de manière amovible sur le bord (4) d'un orifice (5) du boîtier (1) et supporte des seconds éléments de contact électriques (8), contre lesquels s'appliquent des premiers éléments de contact électriques (7), et avec un anneau de blocage (9), qui supporte les premiers éléments de contact (7), entoure l'orifice (5) à l'intérieur du boîtier (1) et s'engage dans les marques d'enclenchement (11) du bord (4) de l'ouverture (5) du boîtier (1) avec des éléments d'encliquetage (10) à élasticité radiale,
**caractérisé en ce que** la distance des éléments d'encliquetage (10) de l'anneau de blocage (9) par rapport à la douille (3) est inférieure à la course élastique radiale des éléments d'encliquetage (10) lors de l'encliquetage automatique avec les marques d'enclenchement (11).

2. Dispositif d'éclairage selon la revendication 1, **caractérisé en ce que** des éléments élastiques (13) sont formés sur l'anneau de blocage (9) ou le bord du boîtier, lesquels éléments viennent en appui élastiquement contre une surface d'appui du boîtier (1) ou de l'anneau de blocage et poussent les éléments d'encliquetage (10) de l'anneau de blocage (9) contre les surfaces axiales des marques d'enclenchement (11).

3. Dispositif d'éclairage selon la revendication 1 ou 2, **caractérisé en ce que** l'anneau de blocage (9) est, avec une surface frontale (14) s'étendant entre les éléments élastiques (13), limitrophe de la face intérieure du boîtier (1).

4. Dispositif d'éclairage selon la revendication 2 ou 3, **caractérisé en ce que** les éléments élastiques (13) de l'anneau de blocage (9) sont formés par des languettes, dont les racines sont formées à la base d'un évidement (15) de l'anneau de blocage (9) et dépassent de l'évidement (15) avec leur extrémité libre.

5. Dispositif d'éclairage selon la revendication 4, **caractérisé en ce que** les éléments élastiques (13) dépassent latéralement de l'évidement (15) sur la majeure partie de leur longueur.

6. Dispositif d'éclairage selon l'une quelconque des revendications 1 à 5, **caractérisé en ce que** la douille (3) s'étend de façon contiguë aux éléments d'encliquetage (10) avec une section de surface périphérique (16) se rétrécissant coniquement vers l'intérieur du boîtier (1).

7. Dispositif d'éclairage selon la revendication 6, **caractérisé en ce que** les éléments d'encliquetage (10) s'étendent à une distance équidistante par rapport à la section de surface périphérique conique (16) de la douille (3).

8. Dispositif d'éclairage selon l'une quelconque des revendications 1 à 7, **caractérisé en ce que** les seconds éléments de contact (8) sont élastiquement flexibles au niveau radial et sont recouverts par le bord (4) de l'orifice (5) tels que vus de la face arrière du dispositif d'éclairage.

9. Dispositif d'éclairage selon l'une quelconque des revendications 1 à 8, **caractérisé en ce que** les seconds éléments de contact (8) sont disposés à l'intérieur de l'anneau de blocage (9).

10. Dispositif d'éclairage selon l'une quelconque des revendications 1 à 8, **caractérisé en ce que** les premiers éléments de contact (7) sont solidement rattachés à la douille (3).

11. Dispositif d'éclairage selon l'une quelconque des revendications 1 à 10, **caractérisé en ce que** les éléments d'encliquetage élastiques (10) sont des bras dirigés dans le sens de montage de l'anneau de blocage (9), qui s'engagent avec des becs d'encliquetage (6) dans les marques d'enclenchement (11) qui sont disposées dans un évidement du bord (4) de l'orifice (5) du boîtier (1).
